# EUROPÄISCHE PATENTSCHRIFT

(11) **EP 2 024 231 B1**
(45) Veröffentlichungstag und Bekanntmachung des Hinweises auf die Patenterteilung: **16.12.2009**
(21) Anmeldenummer: 07728578.1
(22) Anmeldetag: 26.04.2007
(51) Int. Cl.: B65B 1/02, B65B 65/00

(54) **FORM-, FILL-, SEALMASCHINE SOWIE VERFAHREN ZUM HERSTELLEN, BEFÜLLEN UND SCHLIEßEN VON SÄCKEN**
FORMING, FILLING AND SEALING MACHINE, AND METHOD FOR PRODUCING, FILLING AND CLOSING BAGS
MACHINE DE FORMAGE, DE REMPLISSAGE ET DE SOUDAGE, ET PROCÉDÉ DE PRODUCTION, DE REMPLISSAGE ET DE FERMETURE DE SACS

(30) Priorität: 12.05.2006 DE 102006022709
(43) Veröffentlichungstag der Anmeldung: 18.02.2009
(73) Patentinhaber: Windmöller & Hölscher KG, 49525 Lengerich (DE)
(72) Erfinder: KÖLKER, Martin, 49477 Ibbenbüren (DE); SCHULTEN, Ludger, 48496 Hopsten (DE); KNOKE, Thomas, 33619 Bielefeld (DE); STIENECKER, Ulrich, 49549 Ladbergen (DE)
(86) Internationale Anmeldenummer: PCT/EP2007/054123
(87) Internationale Veröffentlichungsnummer: WO 2007/131870

(56) Entgegenhaltungen:
- EP-A- 0 283 297
- EP-A- 1 050 458
- EP-A- 1 459 981
- WO-A-2005/110849
- DE-A1- 3 925 577
- DE-A1- 19 920 478
- DE-C1- 19 708 596
- DE-U- 1 963 356
- US-A- 3 442 061
- US-A- 4 730 439
- US-A- 5 528 883

## Beschreibung

Die Erfindung betrifft eine Form-, Fill-, Sealmaschine sowie Verfahren zum Herstellen, Befüllen und Schließen von Säcken.

Derartige Maschinen sind bekannt und werden in verschiedenen Bereichen der Technik verwendet. An diesen Maschinen wird die Bildung eines Sackes ("Form"), dessen Befüllung ("Fill") und sein Verschließen ("Seal") vorgenommen. In Bezug auf diese Maschinen hat sich daher auch im deutschen Sprachraum die Bezeichnung FFS für Form-, Fill- und Sealmaschine durchgesetzt.

Besonders leistungsfähige und automatisierte Varianten dieser Maschinen wickeln einen Kunststoffschlauch von einer Abwickelstation ab, nehmen eine Querschweißung an diesem vor, vereinzeln den mit Querschweißungen versehenen Schlauch zu Säcken (= Schlauchstück mit Querschweißung), öffnen den Sack, befüllen den Sack mit einem Füllrohr mit Füllgut, schließen den Sack, versehen die verschlossene Sacköffnung mit einer weiteren den Sack verschließenden Querschweißung und legen den fertigen und befüllten Sack auf einer geeigneten Palette oder einem Transportmittel wie einem Förderband ab.

Oft sind einem jeden oder zumindest einer Mehrzahl der genannten Bearbeitungsschritte eigene Bearbeitungsstationen zugeordnet. In diesem Fall sind geeignete Transportmittel vorzusehen. Betrachtet man bereits die Abwicklung als Bearbeitungsstation, so werden die Transportmittel, mit denen der Schlauch von der Abwicklung zu der Querschweiß- und der Schneidvorrichtung gebracht wird, in der Regel typische Schlauchtransportmittel wie Leitwalzen und Rollen umfassen. Nach der Vereinzelung der Säcke werden ausgefallenere Transportmittel, die in der Regel Greifmittel umfassen, nötig, da die Säcke in der Regel an ihrem noch offenen Ende ergriffen werden und transportiert werden sollen. Hierbei hängt das verschlossene Ende in der Regel herunter. Als Greifmittel finden oft einzelne Greiferzangen oder Greiferzangenpaare Verwendung.

Zum Beispiel zeigt die EP 1 201 539 B1 eine solche Maschine. Die Art und Weise, wie in der in dieser Druckschrift dargestellten Maschine Säcke oder Sackhalbzeuge transportiert oder gefertigt werden, die Abfolge der einzelnen Bearbeitungsstationen aufeinander sowie die Art und Weise, in der in dieser Maschine Säcke hergestellt, befüllt und verschlossen werden, ist zum Verständnis der vorliegenden Druckschrift unerlässlich und wird hiermit in den Umfang derselben mit einbezogen.
Miteiner solchen Maschine lassen sich Säcke in sehr schneller Abfolge fertigen und befüllen.
Bei der in der vorgenannten Druckschrift vorgestellten Maschine sind alle Bearbeitungsstationen - zumindest zu dem Zeitpunkt, in dem ihnen ein Sack oder Sackhalbzeug übergeben wird - in der horizontalen Ebene in der Bearbeitungsrichtung der Säcke weitgehend geradlinig zueinander angeordnet. Die horizontale Ebene entspricht dabei in der Regel dem Hallenboden, auf dem die Maschine steht. Eine andere Möglichkeit, diese Ebene funktional zu definieren, wäre bei einer modernen, mit Schlauchabwicklung versehenen Maschine nach der EP 1 201 539 B1 die Ebene, die von der Achse der Abwicklung und der Abzugsrichtung des Schlauches aufgespannt wird. Diese Unterscheidung ist nicht unwichtig, da zuzugestehen ist, dass verschiedene Bearbeitungsstationen nach der vorgenannten Druckschrift, aber auch nach der US 6,401,439, in vertikaler Richtung voneinander beabstandet sein können.
Ähnliche Maschinen wie in der EP 1 201 539 B1 werden auch in der DE 199 20 478 A1, der DE 197 08 596 C1 und der EP 1 459 981 A1 gezeigt.
Die EP 0 283 293 A2 zeigt eine Verpackungsmaschine mit der Beutel in Kartons zu integrieren und zu befüllen sind. In dieser Maschine folgen nicht alle Bearbeitungsstationen geradlinig aufeinander.
Die Reduktion der Wartungs- und Bedienungskosten einer Maschine, wie sie zum Beispiel in der EP 1 201 539 B1 gezeigt ist, ist eine beständig fortbestehende Aufgabe der Maschinenkonstrukteure. Auch die Beibehaltung einer angemessenen Bearbeitungsgeschwindigkeit ist wichtig.
Daher besteht die Aufgabe der vorliegenden Erfindung darin, eine wartungs- und betriebskostengünstige Maschine bereitzustellen, mit der auch eine gute Bearbeitungsgeschwindigkeit zu realisieren ist.
Die Aufgabe wird durch die kennzeichnenden Merkmale der Ansprüche 1 und 10 gelöst.

Es hat sich gezeigt, dass die Bedienbarkeit und Wartbarkeit einer solchen Maschine mit geradlinig hintereinander angeordneten Bearbeitungsstationen ausbaufähig ist.

Die Aufgabe der vorliegenden Erfindung wird daher dadurch gelöst, dass zumindest eine zweite Gruppe von zumindest einer Bearbeitungsstation in der horizontalen Ebene (x,z) in der Bearbeitungsrichtung der Säcke (z) nicht geradlinig hinter der ersten (geradlinig hintereinander angeordneten) Gruppe angeordnet ist.

In diesem Fall steigt insbesondere die Zugänglichkeit der Bearbeitungsstationen, die dem "Knick" oder den Quertransportmitteln, die die gerade Transportlinie gewissermaßen unterbrechen, unmittelbar benachbart sind.

Besonders nützlich ist diese Unterbrechung der geraden Linie dann, wenn hinter der ersten geradlinig angeordneten Gruppe von Bearbeitungsstationen und der Unterbrechung der "geraden Linie" eine zweite Gruppe mit mehr als einer Bearbeitungsstation folgt. Dann steigt die Zugänglichkeit einer Mehrzahl von Bearbeitungsstationen. In dieser zweiten Gruppe kann auch wieder eine gerade Anordnung der Bearbeitungsstationen vorherrschen.

Vorteile bestehen, wenn die Unterbrechung durch einen Quertransport, der im Wesentlichen rechtwinklig zum vorausgegangenen geradlinigen Transport stattfindet, vorgenommen wird. Andere Winkel sind jedoch auch denkbar und sie fallen zunächst unter die Definition von Quertransport im Sinne dieser Anmeldung, da eine Änderung der Transportrichtung um beispielsweise 30 ° natürlich auch dazu führt, dass der Quertransport in vektoriellem Sinn Querkomponenten enthält.

Gemeint ist mit dem Wort "Quertransport" jedoch der Transport von Säcken oder Sackbestandteilen sowie Sackhalbzeugen (auch diese Begriffe werden in der vorliegenden Anmeldung oft synonym gebraucht und der Begriff Säcke umfasst oft die beiden anderen Begriffe) zwischen den Bearbeitungsstationen, nicht gemeint ist jedoch der Transport ganzer Bearbeitungsstationen. Ein Transport ganzer Bearbeitungsstationen kann naturgemäß auch zum Transport und Quertransport von in der jeweiligen Bearbeitungsstation befindlichen Säcken relativ zum Maschinengestell führen, ist aber nicht gemeint. Aufgrund des Gewichts insbesondere von Abfüllstationen hat sich der Transport derselben nicht bewährt.

In der vorliegenden Anmeldung wird von vorwiegend ortsfesten Bearbeitungsstationen ausgegangen und der "Sacktransport" wird als das Verbringen des Sackes von einer zur nächsten Bearbeitungsstation verstanden. Die zumindest eine zweite Gruppe kann auch wieder in einem 90-°-Winkel an den Quertransport angeschlossen sein.

Die Wortwahl zumindest einer zweiten Gruppe zeigt natürlich, dass zumindest auch an zwei, drei oder vier solcher zweiter Gruppen gedacht ist, was einen modularen Aufbau der ersten und zweiten Gruppen nahe legt. Eine Mehrzahl von zweiten Gruppen ist vor allem dann vorteilhaft, wenn sie Bearbeitungsstationen enthält, deren Bearbeitungsgeschwindigkeit langsamer ist als die Bearbeitungsgeschwindigkeit der Bearbeitungsstationen der ersten Gruppe. Eine solche deutliche Differenz in der Bearbeitungsgeschwindigkeit kommt beispielsweise beim Abfüllen staubiger Güter zwischen der Befüllstation und den ihr vorgelagerten Stationen zustande, da die staubigen Güter die mögliche Abfüllgeschwindigkeit reduzieren. Beispiele für staubige Güter sind Zement und Titandioxid. Diese Stoffe bilden beim freien Fall vom Füllorgan zum Sackboden derart große Staubmengen, dass die Sauberkeit der Maschinenhalle, die Funktionalität der Maschine und vor allem die Schweißfähigkeit der Folie im Bereich der Sacköffnung in beträchtliche Mitleidenschaft gezogen werden. Auch das Verbleiben von Luft in dem gefüllten und verschlossenen Sack ist ein Problem bei diesen Füllgütern.

Daher werden verschiedene Maßnahmen zur Reduzierung des Staubes und des Lufteintrags in das Füllgut erwogen, die zum Teil auch in der EP 1 459 981 A1 erwähnt sind:
- eine Förderschnecke zum Fördern staubiger Güter in einen Sack,
- Hubmittel zur Veränderung des Relativabstandes zwischen dem Sackboden eines anzufüllenden Sackes und der Auslassöffnung der Fördermittel,
- Steuermittel, welche den Abstand zwischen der Auslassöffnung der Fördermittel und dem Füllstand des Sackes während des Füllprozesses steuern,
- Absaugmittel, welche während des und/oder nach dem Füllprozess(es) Luft aus dem Sack saugen,
- Rüttelvorrichtungen, welche den Sack während des und/oder nach dem Befüllen(s) rütteln.

Zumindest ein Teil dieser Maßnahmen verringert die Abfüllgeschwindigkeit gegenüber einer Vorrichtung, wie sie in der eingangs erwähnten und inkorporierten EP 1 201 539 B1gezeigt ist, jedoch erheblich.

Daher ist es vorteilhaft, insbesondere mehrere Abfüllstationen in einer Maschine vorzusehen. Vor dem Hintergrund der vorliegenden Erfindung könnte daher die Unterbrechung des geradlinigen Transports nach der Querschweiß- oder Trennstation erfolgen. Nach der Sackbefüllung könnten die von einer Mehrzahl von Abfüllstationen befüllten Säcke wieder gemeinsamen Bearbeitungsstationen zugeführt werden. So könnte das Verschließen und Verschweißen entweder von gemeinsamen Stationen oder von den Abfüllstationen individuell zugeordneten Stationen vorgenommen werden.

Es hat sich auch herausgestellt, dass in Zusammenhang mit dem Quertransport aus Gründen der Bearbeitungsgeschwindigkeit eine Übergabe- oder Zwischenstation gewinnbringend angeordnet werden kann. Eine solche Station verfügt über Greifmittel und hält den Sack in der Regel während eines Bruchteiles eines Maschinentaktes. Sie kann vor oder nach dem Quertransport angeordnet werden. Auch diese Greifer können Bewegungen in der Sacktransportrichtung ausführen.

Weitere Ausführungsbeispiele der Erfindung gehen aus der gegenständlichen Beschreibung und den Ansprüchen hervor.
Die einzelnen Figuren zeigen:
- Fig. 1: Draufsicht eines ersten Ausführungsbeispiels einer erfindungsgemäßen Maschine
- Fig. 2: Seitenansicht eines ersten Ausführungsbeispiels einer erfindungsgemäßen Maschine
- Fig. 3: Draufsicht eines zweiten Ausführungsbeispiels einer erfindungsgemäßen Maschine mit Zwischenstation
- Fig. 4: Seitenansicht eines zweiten Ausführungsbeispiels einer erfindungsgemäßen Maschine mit Zwischenstation
- Fig. 5: Längstransport mit Greiferzangen beim ersten Ausführungsbeispiel
- Fig. 6: Längstransport mit Greiferzangen beim zweiten Ausführungsbeispiel mit Zwischenstation
- Fig. 7: Draufsicht eines dritten Ausführungsbeispiels einer erfindungsgemäßen Maschine mit zwei zweiten Gruppen von Bearbeitungsstationen mit jeweils einer Zwischenstation
- Fig. 8: Längstransport mit Greiferzangen beim zweiten Ausführungsbeispiel mit Zwischenstation zur Verdeutlichung der Sackausrichtung beim Transport
- Fig. 9: Draufsicht auf eine "strammgezogene" Sacköffnung

Die Figuren 1 bis 4 und 7 zeigen Skizzen erfindungsgemäßer Maschinen 2, bei denen die Transportmittel 6, 10, 11, 12, 21, 22 und die einzelnen Bearbeitungsstationen 4, 7, 9, 12, 13 lediglich stilisiert dargestellt wurden. Für eine detailliertere Darstellung dieser Gegenstände wird insbesondere auf die bereits mehrfach zitierte und inkorporierte EP 1 201 539 B1 sowie die ebenfalls erwähnten EP 1 459 981 A1 und US 6,401,439 verwiesen, die in dieser Beziehung akribischere Beschreibungen und Figuren aufweisen.

Dieser Hinweis gilt insbesondere auch in Bezug auf die Greiferzangen und Greiferzangenpaare 10, 11 sowie über die Art und Richtung (vor allem z), in der sie 10, 11 die Säcke 1 durch die Maschine 2 transportieren. Auch die diesbezüglichen Passagen der EP 1 201 539 B1 werden ausdrücklich in den Umfang der vorliegenden Druckschrift inkorporiert. Entscheidend für den Sacktransport bei modernen Maschinen ist das zuverlässige taktweise Verbringen der bereits vereinzelten Säcke (= Schlauchstück mit Bodennaht) von Station zu Station mit den vorgenannten Greifmitteln 10, 11 oder 21, 22. Hierbei bewerkstelligen die Greifmittel in der Regel einen geradlinigen Transport in Richtung der Transportrichtung z (Ausnahme natürlich der Quertransport in x-Richtung). Bei modernen Maschinen wie der in der EP 1 201 539 B1 gezeigt ergreifen die Greiferzangen oder Greiferzangenpaare 10,11 die Sacköffnung an ihren Enden. Beim Strammziehen der Sacköffnung berühren sich die Sackwandungen, wobei sie einen rechten Winkel mit der Transportrichtung z bilden, also in x-Richtung ausgerichtet sind.

Dies entspricht auch der Förderrichtung (z) und Orientierung der Wandungen des Schlauches 5 (in x-Richtung) nach und während der Abwicklung.

Vor allem in den Figuren 1 und 2 soll noch einmal die Abfolge der Bearbeitungsstationen deutlich gemacht werden.

Nach der Abwicklung 4, in der ein Kunststoffschlauch 5 von einer Rolle 6 abgewickelt wird, wird eine Querschweißung an dem Schlauch 5 vorgenommen und dieser wird durch einen Quertrennschnitt vereinzelt. Die beiden letzteren Bearbeitungsschritte finden in der Querschweiß- und Trennstation 7 statt.

Dann erfolgt der Quertransport mit Hilfe von Greifmitteln, die eben auch eine Bewegung in x-Richtung vornehmen können. Diese sind hier nur durch den Pfeil 8 skizziert. Nach dem Quertransport gelangt der Schlauch 1 in die Abfüllstation 9, in der die Säcke 1 befüllt werden.

Anschließend erfolgt ein Verschließen der Säcke in der Verschließstation 12, in der in der Regel durch eine weitere Querschweißung eine Kopfnaht des Sackes gebildet wird. Die Skizzen 3 und 4 zeigen einen alternativen Aufbau einer FFS-Maschine, bei der zwischen der Quertrennstation 7 und der Befüllstation 9 eine Zwischen- oder Übergabestation 13 vorgesehen ist. In dem dargestellten Fall ist sie der zweiten Gruppe von Bearbeitungsstationen 9, 12 zugeordnet, die wie die erste Gruppe von Bearbeitungsstationen 4, 7 in der horizontalen Ebene, die hier von den x- und z-Koordinaten gebildet wird, in Transportrichtung der Säcke z geradlinig hintereinander angeordnet sind. In beiden gezeigten Ausführungsbeispielen enthält die erste Gruppe von Bearbeitungsstationen 4, 7 damit die auch gemeinsam als Sackherstellteil 3 bezeichneten Komponenten 4, 7, die nach oben offene Säcke fertigen.

Weitere Bearbeitungsstationen - wie zum Beispiel eine Rüttelstation zum Verdichten des Füllmaterials und/oder ein Förderband zum Weitertransport und der Abstützung der befüllten Säcke - sind in den Figuren nicht dargestellt, können aber als Bearbeitungsstationen im Sinne der vorliegenden Anmeldung gelten.

Zur Verdeutlichung der Funktion der Zwischenstation sind in den Figuren 5 und 6 Greiferzangen 10 und 11 dargestellt. Bei ihnen 10, 11 handelt es sich um diejenigen Transportmittel, die die Säcke 1 im Bereich der Abfüllstation 9 halten und weitertransportieren. Die Zuführung der Säcke zur Abfüllstation 9 erfolgt in Figur 5 damit durch die durch den Pfeil 8 symbolisierte Quertransportvorrichtung. Diese umfasst dazu nicht dargestellte, aber geeignete Greifmittel, die den Quertransport in x-Richtung übernehmen.

In Figur 6 ist wieder ein Ausführungsbeispiel mit einer Zwischenstation 13 dargestellt. Hier übergibt die Quertransportvorrichtung 8 die Säcke 1 zunächst dem Greiferzangenpaar 21 und 22. Diese beiden Greiferzangen übernehmen dann den Transport in die Sacktransportrichtung z, die hier auch durch die Pfeile 18 angedeutet ist. Durch diesen Transport durch dieses Greiferzangenpaar 21, 22 gelangen die Säcke 1 wieder in den Bereich der Füllstation 9, in dem das andere Greiferzangenpaar 10, 11 wieder in derselben Weise wie in Figur 5 den Weitertransport der Säcke 1 übernimmt.

Ein Charakteristikum des Transports von Säcken 1 oder Sackbestandteilen in modernen FFS-Maschinen, wie sie zum Beispiel in der EP 1 201 539 B1 gezeigt sind, besteht - wie schon mehrfach erwähnt - in der Verwendung von Greiferzangenpaaren oder auch einzelnen Greiferzangen 10, 11, 21, 22, die Säcke in der in Figur 8 gezeigten Weise transportieren:

Bei solchen Maschinen (wie der in der EP 1 201 539 B1) ergreifen die Greiferzangen oder Greiferzangenpaare 10,11 die Sacköffnung an ihren Enden 23, 24. Beim Strammziehen der Sacköffnung berühren sich die Sackwandungen 25, 26, wobei sie einen rechten Winkel mit der Transportrichtung z bilden und entlang der x-Richtung verlaufen.

Figur 9 verdeutlicht noch einmal die Bedeutung der zuletzt eingeführten Begriffe anhand einer Draufsicht auf eine "strammgezogene" Sacköffnung, wobei aus darstellerischen Gründen darauf verzichtet wurde, eine Berührung zwischen den beiden Sackwandungen 24 und 25 darzustellen. Klar ist jedoch, dass die Sackwandungen in dieser Transportsituation in x-Richtung ausgerichtet sind, während der Sack in z-Richtung transportiert wird.

Es sind auch Maschinen bekannt, bei denen die Funktion eines Greiferzangenpaares von einer einzelnen Greiferzange übernommen wird, bei der jedoch der Transport der Säcke 1 und ihre Ausrichtung während des Transports zur Transportrichtung z dieselbe ist.

Figur 7 zeigt im Wesentlichen eine erfindungsgemäße Maschine 2, die entsprechend dem in den Figuren 3 und 4 dargestellten Ausführungsbeispiel aufgebaut ist. Insbesondere ist dem Sackfüll- und -schließteil 20, das die Füllstation 9 und die Verschließstation 12 enthält und hier die erste zweite Gruppe von Bearbeitungsstationen bildet, eine Zwischenstation 13 zugeordnet. Allerdings verfügt die Maschine 2 in Figur 7 über zwei solcher Sackfüll- und -schließteile 20. Diese können auch (in Bezug auf die Längsachse der Maschine 2) spiegelbildlich aufgebaut sein. Es zeigen sich in diesem Zusammenhang die Vorteile eines modularen Aufbaus des Sackherstell- 3 und Sackfüll- und Schließteils 20.

In den beiden Abfüllstationen 9 können damit gleichzeitig oder alternierend Säcke abgefüllt werden. In der Regel wird es vorteilhaft sein, wenn sich die Abfüllvorgänge der Säcke 1 in den beiden Abfüllstationen 9 zeitlich überlappen.

| **Bezugszeichenliste** | |
|---|---|
| 1 | Säcke |
| 2 | Maschine |
| 3 | Sackherstellteil |
| 4 | Abwicklungsstation |
| 5 | Schlauch |
| 6 | Schlauchrolle |
| 7 | Querschweiß- und Trennstation |
| 8 | Quertransport |
| 9 | Füllstation |
| 10 | Greiferzange |
| 11 | Greiferzange |
| 12 | Verschließstation |
| 13 | Zwischen- oder Übergabestation |
| 14 | Führungsstange der Greiferzange 10 |
| 15 | Führungsstange der Greiferzange 11 |
| 16 | Erste zweite Gruppe von Bearbeitungsstationen |
| 17 | Weitere zweite Gruppe von Bearbeitungsstationen |
| 18 | Pfeil in Längstransportrichtung |
| 19 | Pfeil zum Andeuten des Materialflusses |
| 20 | Sackfüll- und Schließteil |
| 21 | Greiferzange |
| 22 | Greiferzange |
| 23 | Sackende |
| 24 | Sackende |
| 25 | Sackwandung |
| 26 | Sackwandung |
| x | Quertransportrichtung der Säcke 1 |
| y | Vertikale Richtung |
| z | Längstransportrichtung der Säcke 1 |

## Patentansprüche

1. Form-, Fill- und Sealmaschine (2) zum Herstellen von Säcken (1) aus Sackhalbzeugen (5) sowie zum Befüllen und Schließen derselben,
- welche mehrere Bearbeitungsstationen (4,7,9,12) aufweist,
- wobei zumindest eine erste Gruppe (3) von zumindest zwei Bearbeitungsstationen (4,7,9,12) in der horizontalen Ebene (x,z) in der Transportrichtung (z) der Säcke (1) weitgehend geradlinig hintereinander angeordnet ist,
- und dass zwischen den Bearbeitungsstationen (4,7,9,12) die Säcke (1) beziehungsweise Sackhalbzeuge (5) mit Transportmitteln, die in der Regel Greifmittel (10,11,21,22) umfassen, transportierbar sind,
**dadurch gekennzeichnet,**
- **dass** zumindest eine zweite Gruppe (20) von zumindest einer Bearbeitungsstation in der horizontalen Ebene (x,z) in der Bearbeitungsrichtung (x) der Säcke (1) nicht geradlinig hinter der ersten Gruppe (3) angeordnet ist,
- **dass** zumindest einer zweiten Gruppe die Säcke mit einer Quertransportvorrichtung zuführbar sind, die Greifmittel (8) zum Transport der Säcke weitgehend quer zu der ersten Transportrichtung (z) aufweist,
- **und dass** vor oder nach der Quertransportvorrichtung eine Übergabe- oder Zwischenstation (13) angeordnet ist, die mit Greiferzangen zum Halten und zum Weitertransport der Säcke (1) ausgestattet ist.

2. Form-, Fill- und Sealmaschine nach dem vorstehenden Anspruch,
**dadurch gekennzeichnet, dass**
die zumindest eine zweite Gruppe (20) zumindest zwei Bearbeitungsstationen (4,7,9,12) umfasst.

3. Form-, Fill- und Sealmaschine nach dem vorstehenden Anspruch,
**dadurch gekennzeichnet, dass**
die Bearbeitungsstationen (4,7,9,12) der zweiten Gruppe (20) ihrerseits wieder in der horizontalen Ebene (x,z) weitgehend geradlinig angeordnet sind.

4. Form-, Fill- und Sealmaschine nach dem vorstehenden Anspruch,
**dadurch gekennzeichnet, dass**
die von der ersten Gruppe (3) von Bearbeitungsstationen (4,7,9,12) definierte gerade Linie zu der von der zweiten Gruppe (20) von Bearbeitungsstationen (4,7,9,12) gebildeten geraden Linie weitgehend parallel verläuft.

5. Form-, Fill- und Sealmaschine nach einem der vorstehenden Ansprüche,
**gekennzeichnet durch**
zwei zweite Gruppen (20) von Bearbeitungsstationen (4,7,9,12).

6. Form-, Fill- und Sealmaschine nach einem der vorstehenden Ansprüche,
**dadurch gekennzeichnet, dass**
die Bearbeitungsstation (7), welche die Bodennahtschweißung vornimmt, zu der ersten Gruppe (3) von Bearbeitungsstationen gehört, während die zumindest eine Abfüllstation (9) bereits der zumindest einen zweiten Gruppe (20) von Bearbeitungsstationen (4,7,9,12) angehört.

7. Form-, Fill- und Sealmaschine nach dem vorstehenden Anspruch,
**dadurch gekennzeichnet, dass**
die zwischen der Bearbeitungsstation (7), welche die Bodennahtschweißung vornimmt, und der zumindest einen Abfüllstation (9) der zumindest einen zweiten Gruppe (2) von Bearbeitungsstationen (4,7,9,12) zumindest eine Übergabestation (13) angeordnet ist.

8. Form-, Fill- und Sealmaschine nach einem der vorstehenden Ansprüche,
**dadurch gekennzeichnet, dass**
die Übergabestation (13) jeweils der zumindest einen zweiten Gruppe (20) von Bearbeitungsstationen (4,7,9,12) zugeordnet ist.

9. Form-, Fill- und Sealmaschine nach einem der beiden vorstehenden Ansprüche,
**dadurch gekennzeichnet, dass**
die zumindest eine zweite Gruppe (20) von Bearbeitungsstationen (4,7,9,12) zumindest eines der folgenden Merkmale aufweist:
- eine Förderschnecke zum Fördern staubiger Güter in einem Sack,
- Hubmittel zur Veränderung des Relativabstandes zwischen dem Sackboden eines anzufüllenden Sackes und der Auslassöffnung der Fördermittel,
- Steuermittel, welche den Abstand zwischen der Auslassöffnung der Fördermittel und dem Füllstand des Sackes während des Füllprozesses steuern,
- Absaugmittel, welche während des und/oder nach dem Füllprozess(es) Luft aus dem Sack saugen,
- Rüttelvorrichtungen, welche den Sack während des und/oder nach dem Befüllen(s) rütteln.

10. Form-, Fill- und Sealmaschine nach einem der vorstehenden Ansprüche,
**gekennzeichnet durch**
Greifmittel (10,11,21,22), mit welchen die nach oben weisende Öffnung der Säcke (1) oder Sackhalbzeuge (5) derart greifbar und zwischen und/oder in einem Teil der Bearbeitungsstationen (4,7,9,12) einer Gruppe (3,20) von Bearbeitungsstationen derart transportierbar ist,
dass die zusammenhängenden Sackwandungen (25,26) im Bereich der Öffnung mit der Transportrichtung (z) der Säcke (1) einen weitgehend rechten Winkel bilden.

11. Verfahren zum Herstellen von Säcken (1) aus Sackhalbzeugen (5) sowie zum Befüllen derselben,
- bei dem Bearbeitungsschritte an mehreren Bearbeitungsstationen (4,7,9,12) ausgeführt werden,
- wobei der Transport der Säcke (1) beziehungsweise Sackhalbzeuge (5) zwischen den Bearbeitungsstationen (4,7,9,12) in der horizontalen Ebene (x, z) in der Bearbeitungsrichtung (z) der Säcke (1) beziehungsweise Sackhalbzeuge (5) weitgehend geradlinig erfolgt,
- und dass der Transport zwischen den Bearbeitungsstationen (4,7,9,12) die Säcke (1) beziehungsweise Sackhalbzeuge (5) mit Transportmitteln stattfindet, die in der Regel Greifmittel (10,11,21,22) umfassen
**dadurch gekennzeichnet,**
- **dass** zumindest ein Teil der Bearbeitung der Säcke (1) beziehungsweise Sackhalbzeuge (5) in einer zweiten Gruppe (20) von zumindest einer Bearbeitungsstation erfolgt, die (20) in der horizontalen Ebene (x,z) in der Bearbeitungsrichtung (x) der Säcke (1) nicht geradlinig hinter der ersten Gruppe angeordnet ist,
- **dass** zwischen zumindest zwei Bearbeitungsstationen (4,7,9,12) ein Transport der Säcke (1) oder Sackhalbzeuge (5) quer zu der geradlinigen Transportrichtung (z) durch eine Querbewegung von Greifmitteln (10,11,21,22) erfolgt,
- **und dass** die Säcke (1) oder Sackhalbzeuge (5) vor oder nach dem Quertransport einer Übergabestation übergeben werden, in der Säcke (1) oder Sackhalbzeuge (5) von Greifmitteln ergriffen, gehalten und weiter transportiert werden.

12. Verfahren nach dem vorstehenden Anspruch,
**dadurch gekennzeichnet, dass**
die Abfüllung der Säcke (1) in der Abfolge der Bearbeitung derselben nach dem Quertransport (8) erfolgt.

13. Verfahren nach dem vorstehenden Anspruch,
**dadurch gekennzeichnet, dass**
die Abfüllung alternativ oder sequentiell an zwei Abfüllstationen (9) vorgenommen wird.

14. Verfahren nach einem der vorstehenden Ansprüche,
**dadurch gekennzeichnet, dass**
staubige Güter abgefüllt werden.

## Claims

1. Form, fill and seal machine (2) for producing bags (1) from semi-finished products (5) and for filling and closing the same,
- which machine comprises a plurality of processing stations (4, 7, 9, 12)
- with at least two processing stations (4, 7, 9, 12) of at least one first group (3) being disposed successively, largely linearly in the horizontal plane (x, z) in the transport direction (z) of the bags (1),
- and that the bags (1) or semi-finished products (5) can be transported between the processing stations (4, 7, 9, 12) by transport means, which generally comprise gripping means (10, 11, 21, 22),
**characterized in**
- **that** at least one second group (20) of at least one processing station is not linearly disposed behind the first group (3) in the horizontal plane (x, z) in the processing direction (z) of the bags (1),
- **that** at least the bags can be transported to one second group by a transverse transport device which comprises grippers (8) for the transport of the bags widely laterally to the first transport direction (z),
- **and that** an intermediate or transfer station (13) is arranged in front of or behind the transverse transport device which comprises of grippers for the holding and further transport of the bags (1).

2. Form, fill and seal machine according to the preceding claim
**characterized in that**
the at least one second group (20) comprises at least two processing stations (4, 7, 9, 12).

3. Form, fill and seal machine according to the preceding claim
**characterized in that**
the processing stations (4, 7, 9, 12) of the second group (20), on their part, are disposed again successively, largely linearly in the horizontal plane (x, z).

4. Form, fill and seal machine according to the preceding claim
**characterized in that**
the straight line by the first group (3) of processing stations (4, 7, 9, 12) proceeds largely parallel to the straight line formed by the second group (20) of processing stations (4, 7, 9, 12).

5. Form, fill and seal machine according to any of the preceding claims
**characterized by**
two second groups (20) of processing stations (4, 7, 9, 12).

6. Form, fill and seal machine according to one of the preceding claims
**characterized in that**
the processing station (7), which welds the bottom seam, is a part of the first group (3) of processing stations, while the at lest one filling station (9) is a part of the at least one second group (20) of processing stations (4, 7, 9 12).

7. Form, fill and seal machine according to the preceding claim
**characterized in that**
at least one transfer station (13) is disposed between the processing station (7), which seals the bottom seam, and the at least one filling station (9) of the at least one second group (2) of processing stations (4, 7, 9, 12).

8. Form, fill and seal machine according to one of the preceding claims
**characterized in that**
the transfer station (13) is assigned to the at least one second group (20) of processing stations (4, 7, 9, 12).

9. Form, fill and seal machine according to one of the two preceding claims
**characterized in that**
the at least one second group (20) of processing stations (4, 7, 9, 12) has at least one of the following features:
- a screw conveyor for conveying dusty goods in a bag,
- lifting means for changing the relative distance between the bottom of a bag to be filled and the outlet opening of the conveying means,
- control means, which control the distance between the outlet opening of the conveying means and the fill level of the bag during the filling process,
- suction means, which extract air from the bag during and/or after the filling process,
- vibrating equipment, which shakes the bag during and/or after the filling process.

10. Form, fill and seal machine according to one of the preceding claims
**characterized in that**
gripping means (10, 11, 21, 22) using which the upwardly oriented opening of the bags (1) or semi-finished products (5) can be grasped and transported between and/or in section of the processing stations (4, 7, 9, 12) of one group (3, 20) of processing stations in such a way
that the joined bag walls (25, 26) in the region of the opening form a largely right angle with the transport direction (z) of the bags (1).

11. Method for producing bags (1) from semi-finished products (5) as well as for filling the same,
- in which method process steps are performed at a plurality of procession stations (4, 7, 9, 12),
- and the bags (1) or semi-finished products (5) are transported largely linearly between the processing stations (4, 7, 9, 12) in the horizontal plane (x, z) in the processing direction (z) of the bags (1) or semi-finished products (5),
- and that the transport between the processing stations (4, 7, 9, 12) comprises the bags (1) or semi-finished products (5) by conveying means generally comprising gripping means (10, 11, 21, 22),
**characterized in**
- **that** at least one part of the processing of the bags (1) or semi-finished products (5) is executed in one second group (20) of at least one processing station which (20) is not arranged linearly behind the first group in the horizontal plane (x, z) in the conveying direction (x) of the bags (1),
- **that** a transport of the bags (1) or semi-finished products (5) is executed laterally to the processing direction (z) by a cross traverse of the gripping means (10, 11, 21, 22),
- and **that** the bags (1) or semi-finished products (5) are handed over to a transfer station where bags (1) or semi-finished products (5) are grasped, held and further conveyed.

12. Method according to the preceding claim
**characterized in that**
the bags (1) are filled in the course of the processing of the same following the cross-transport (8).

13. Method according to the preceding claim
**characterized in that**
the bags are filled alternatively or sequentially at two filling stations (9).

14. Method according to one of the preceding claims
**characterized in that**
the goods filled are dusty materials.

## Revendications

1. Machine de formage, de remplissage et de soudage(2) pour la fabrication de sacs (1) à partir de produits demi-finis de sacs (5) et pour le remplissage et la fermeture de ceux-ci,
- qui présente plusieurs stations de traitement (4, 7, 9, 12),
- où au moins un premier groupe (3) d'au moins deux stations de traitement (4, 7, 9, 12) est disposé dans le plan horizontal (x, z) dans la direction de transport (z) des sacs (1) d'une manière sensiblement rectiligne les uns derrière les autres,
- et en ce que, entre les stations de traitement (4, 7, 9, 12), les sacs (1) respectivement les produits demi-finis de sacs (5) sont transportables par des moyens de transport, qui comprennent en règle générale des moyens de préhension (10, 11, 21, 22), **caractérisée**
**en ce qu'**au moins un deuxième groupe (20) d'au moins une station de traitement est disposé dans le plan horizontal (x, z) dans la direction de traitement (x) des sacs (1) non pas d'une manière rectiligne derrière le premier groupe (3),
- **en ce qu'**on peut amener à au moins un deuxième groupe les sacs avec un dispositif de transport transversal, qui présente des moyens de préhension (8) pour le transport des sacs sensiblement transversalement à la première direction de transport (z),
- et **en ce qu'**est disposée en amont ou en aval du dispositif de transport transversal une station de transfert ou intermédiaire (13) qui est équipée de pinces de préhension pour la retenue et pour le transport ultérieur des sacs (1).

2. Machine de formage, de remplissage et de soudage selon la revendication précédente, **caractérisée en ce qu'**au
moins un deuxième groupe précité (20) comprend au moins deux stations de traitement (4, 7, 9, 12).

3. Machine de formage, de remplissage et de soudage selon la revendication précédente, **caractérisée en ce que** les stations de traitement (4, 7, 9, 12) du deuxième groupe (20), quant à elles, sont disposées à nouveau dans le plan horizontal (x, z) d'une manière sensiblement rectiligne.

4. Machine de formage, de remplissage et de soudage selon la revendication précédente, **caractérisée en ce que** la ligne droite définie par le premier groupe (3) de stations de traitement (4, 7, 9, 12) s'étend sensiblement parallèlement à la ligne droite formée par le deuxième groupe (20) de stations de traitement (4, 7, 9, 12).

5. Machine de formage, de remplissage et de soudage selon l'une des revendications précédentes, **caractérisée par** deux deuxièmes groupes (20) de stations de traitement (4, 7, 9, 12).

6. Machine de formage, de remplissage et de soudage selon l'une des revendications précédentes, **caractérisée en ce que** la station de traitement (7) qui exécute le soudage du joint de fond, appartient au premier groupe (3) de stations de traitement, tandis qu'au moins une station de remplissage (9) fait déjà partie du au moins un deuxième groupe (1) de stations de traitement (4, 7, 9, 12).

7. Machine de formage, de remplissage et de soudage selon la revendication précédente, **caractérisée en ce qu'**il est disposé entre la station de traitement (7) qui exécute le soudage du joint de fond, et la au moins une station de remplissage (9) du au moins un deuxième groupe (2) de stations de traitement (4, 7, 9, 12), au moins une station de transfert (13).

8. Machine de formage, de remplissage et de soudage selon l'une des revendications précédentes, **caractérisée en ce que** la station de transfert (13) est associée
respectivement à au moins un deuxième groupe (20) de stations de traitement (4, 7, 9, 12).

9. Machine de formage, de remplissage et de soudage selon l'une des deux revendications précédentes, **caractérisée en ce qu'**au moins un deuxième groupe précité (20) de stations de traitement (4, 7, 9, 12) présente au moins une des caractéristiques suivantes:
- une vis de convoyage pour le convoyage de matériaux poussiéreux dans un sac,
- des moyens de levage pour la modification de l'écart relatif entre le fond d'un sac à remplir et l'ouverture de sortie des moyens de convoyage,
- des moyens de commande qui commandent l'écart entre l'ouverture de sortie des moyens de convoyage et l'état de remplissage du sac pendant le processus de remplissage,
- des moyens d'aspiration qui, pendant et/ou après le ou les processus de remplissage, aspirent l'air du sac,
- des dispositifs secoueurs qui secouent le sac pendant et/ou après le ou les remplissages.

10. Machine de formage, de remplissage et de soudage selon l'une des revendications précédentes, **caractérisée par** des moyens de préhension (10, 11, 21, 22) au moyen desquels l'ouverture dirigée vers le haut des sacs (1) ou des produits demi-finis de sacs (5) peut être saisie de telle sorte et/ou peut être transportée dans une partie des stations de traitement (4, 7, 9, 12) d'un groupe (3, 20) de stations de traitement de telle sorte que les parois de sac continues (25, 26) forment dans la zone de l'ouverture avec la direction de transport (z) des sacs (1) un angle sensiblement droit.

11. Procédé de fabrication de sacs (1) à partir de produits demi-finis de sacs (5) et pour le remplissage de ceux-ci,
- dans lequel les étapes de traitement sont exécutées à plusieurs stations de traitement (4, 7, 9, 12),
- où le transport des sacs (1) respectivement des produits demi-finis des sacs (5) a lieu d'une manière sensiblement rectiligne entre les stations de traitement (4, 7, 9, 12) dans le plan horizontal (x, z) dans la direction de traitement (z) des sacs (1) respectivement des produits demi-finis de sacs (5),
- et en que le transport entre les stations de traitement (4, 7, 9, 12) des sacs (1) respectivement des produits demi-finis de sacs (5) a lieu avec des moyens de transport qui comprennent en règle générale des moyens de préhension (10, 11, 21, 22),
- **caracatérisé**
- **en ce qu**'au moins une partie du traitement des sacs (1), respectivement des produits demi-finis de sacs (5) a lieu dans un deuxième groupe (20) d'au moins une station de traitement qui (20) est disposée dans le plan horizontal (x, z) dans la direction de traitement (x) des sacs (1) non pas d'une manière rectiligne derrière le premier groupe,
- en ce que, entre au moins deux stations de traitement (4, 7, 9, 12), a lieu un transport des sacs (1) ou des produits demi-finis de sacs (5) transversalement à la direction de transport rectiligne (7) par un déplacement transversal de moyens de préhension (10, 11, 21, 22),
- et en ce que les sacs (1) ou produits demi-finis de sacs (5), avant ou après le transport transversal, sont transférés à une station de transfert dans laquelle les sacs (1) ou produits demi-finis de sacs (5) sont saisis, retenus et transportés plus loin par des moyens de préhension.

12. Procédé selon la revendication précédente, **caractérisé en ce que** le remplissage des sacs (1) dans la
suite du traitement de ceux-ci, a lieu après le transport transversal (8).

13. Procédé selon la revendication précédente, **caractérisé en ce que** le remplissage est effectué alternativement ou séquentiellement à deux stations de remplissage (9).

14. Procédé selon l'une des revendications précédentes, **caractérisé en ce que** des matériaux poussiéreux sont ensachés.
